# EUROPÄISCHE PATENTSCHRIFT

(11) **EP 1 625 797 B1**
(45) Veröffentlichungstag und Bekanntmachung des Hinweises auf die Patenterteilung: **03.11.2010**
(21) Anmeldenummer: 05013590.4
(22) Anmeldetag: 23.06.2005
(51) Int. Cl.: A24C 5/18, A24D 3/02

(54) **Abgabe von Strangmaterial**
Delivery of strand material
Distrbution de matériau filiforme

(30) Priorität: 12.08.2004 DE 102004039325
(43) Veröffentlichungstag der Anmeldung: 15.02.2006
(73) Patentinhaber: Hauni Maschinenbau AG, 21033 Hamburg (DE)
(72) Erfinder: Wolff, Stephan, 21509 Glinde (DE); Arnold, Peter-Franz, 21033 Hamburg (DE); Scherbarth, Thorsten, 21502 Geesthacht (DE); Horn, Sönke, 21502 Geesthacht (DE); Maurer, Irene, 21035 Hamburg (DE); Berger, Erich, 21037 Hamburg (DE); Buhl, Alexander, 23974 Robertsdorf (DE); De Boer, Jann, 20359 Hamburg (DE)
(74) Vertreter: Seemann, Ralph

(56) Entgegenhaltungen:
- EP-A2- 0 332 368
- EP-A2- 0 546 519
- DE-A1- 2 332 384
- DE-A1- 4 225 644
- DE-B- 1 096 268
- US-A- 3 016 945
- US-A- 5 203 757

## Beschreibung

Die Erfindung betrifft ein Verfahren zur Herstellung eines geformten Strangs aus einem Material der Tabak verarbeitenden Industrie, insbesondere aus Tabak oder Filtermaterial. Die Erfindung betrifft ferner eine Strangmaschine der Tabak verarbeitenden Industrie zur Herstellung eines Tabakstrangs oder eines Filterstrangs, mit einer Strangfördervorrichtung und einer Formatvorrichtung zur Formung des Strangs. Außerdem betrifft die Erfindung die Verwendung eines Druckluftstromes.

Aus der DE 42 25 644 A1 ist ein Teil einer Strangmaschine der Tabak verarbeitenden Industrie bekannt. Es ist insbesondere eine Vorrichtung zum Abstreifen von Tabakpartikeln von einem Strangförderer einer Zigarettenstrangmaschine bei der Übergabe eines Tabakstrangs vom Strangförderer in eine Formatvorrichtung beschrieben. Tabak wird auf den Strangförderer, der als Saugstrsngförderer ausgebildet ist, aufgeschauert und in Richtung einer Formatvorrichtung geführt. Zur Übergabe in die Formatvorrichtung ist In der DE 42 25 644 A1 an einem Einiauffinger der Formatvorrichtung eine Abstrelfkante vorgesehen, die den Tabak bzw. den Tabakstrang vom Saugstrangförderer bzw. dem Saugstrangfördererband abkratzt, um so zu verhindern, dass Tabak an dem Saugband hängen blelbt. Auf eine ähnliche Art ist es auch möglich, einen Filterstrang herzustellen.

Es hat sich nun gezeigt, dass bei der Strangherstellung und Insbesondere bei dem Einlauffinger der Formatvorrichtung und dort speziell an der Übergabestelle von dem Saugstrangförderer bzw, dem Strangförderer in die Formatvorrichtung einzelne Fasern dem Saugband folgen und nicht wie gewünscht über den Einlauffinger in die Formatvorrichtung einlaufen. Es kann außerdem geschehen, dass sich mit der Zeit mehrere Fasern am Finger ansammeln und dann eine Art Knäuel mit gerissen wird. Hierdurch entsteht ein unregelmäßiger Strangaufbau. Ein zu großes Knäuel kann außerdem zu einem Strangbruch und somit zu einem Maschlnenstopp führen.

Es ist Aufgabe der vorllegenden Erfindung, die gattungsgemäße Vorrichtung und ein gattungsgemäßes Verfahren zu verbessern. Insbesondere soll verhindert werden, dass das Material, das von der Materialfördervorrichtung zur Formatvorrichtung transportiert wird, nicht vollständig übergeben wird.

Gelöst wird diese Aufgabe durch ein Verfahren zur Herstellung eines geformten Strangs aus einem Material der Tabak verarbeitenden Industrie, insbesondere aus Tabak oder Filtermaterial, mit den folgenden Verfahrensschritten:
- Bilden eines Strangs auf einer Fördervorrichtung,
- Übergabe des Strangs von der Fördervorrichtung in eine Formatvorrichtung,
- Formen des Strangs in der Formatvorrichtung, wobei bei dem Schritt der Übergabe des Strangs ein Druckluftstrom vorgesehen ist, der wenigstens teilweise gegen die Förderrichtung des Strangs gerichtet ist, wobei der Druckluftstrom auf einen Einlauffinger der Formatvorrichtung und/oder auf die Fördervorrichtung gerichtet ist.

Erfindungsgemäß wurde festgestellt, dass der Druckluftstrom die Ablösung des Strangs von der Fördervorrichtung und die Übergabe in die Formatvorrichtung unterstützt. Durch das gezielte Einbringen von Druckluft bei der Übergabe des Strangs lässt sich verhindern, dass Fasern mit der Fördervorrichtung mitgerissen werden und dass es zu Störungen kommt.

Dadurch, dass der Druckluftstrom auf einen Einlauffinger der Formatvorrichtung und/oder auf die Fördervorrichtung gerichtet ist, wird sehr effektiv verhindert, dass sich auf dem Einlauffinger oder der Fördervorrichtung entsprechendes Material ansammelt.

Im Rahmen dieser Erfindung bedeutet gegen die Förderrichtung auch schräg gegen die Förderrichtung bzw. teilweise entgegen der Förderrichtung. Bei einem Saugbandförderer als Fördervorrichtung ist die Richtung des Druckluftstroms vorzugsweise schräg bzw. quer entgegen der Saugrichtung.

Vorzugsweise sind die Menge und die Richtung des Druckluftstromes vorgebbar und/oder einstellbar. Hierdurch kann die Übergabe des Strangs noch weiter optimiert werden. Wenn der Druckluftstrom wenigstens teilweise in eine Ablöserichtung des Strangs von der Fördervorrichtung gerichtet, ist bzw. bläst, wird die Übergabe, insbesondere bei einem Saugstrangförderer als Fördervorrichtung, besonders effizient ermöglicht.

In einer besonders bevorzugten Ausführungsform wird der Druckluftstrom durch einen Einlauffinger der Formatvorrichtung geleitet. Hierdurch kann ein sehr kleinbauender Übergabebereich realisiert werden, was schließlich zu einer kleinen Strangmaschine und einer effizienten Verfahrensführung führt.

Die Aufgabe wird ferner durch eine Strangmaschine der Tabak verarbeitenden Industrie zur Herstellung eines Tabakstrangs oder eines Filterstrangs, mit einer Strangfördervorrichtung und einer Formatvorrichtung zur Formung des Strangs gelöst, wobei im Bereich der Übergabe des Strangs von der Strangfördervorrichtung auf die Formatvorrichtung eine Vorrichtung zur Zuführung von Druckluft in den Übergabebereich vorgesehen ist, wobei die Druckluftzuführungsvorrichtung ausgestaltet ist, um einen Druckluftstrom auf die Strangfördervorrichtung oder einen auf der Strangfördervorrichtung geförderten Strang zu richten, wobei die Richtung wenigstens teilweise gegen die Strangförderrichtung ist. Hierbei bläst die Druckluft direkt an einem Übergabebereich auf das Strangmaterial, so dass sich keine Fasern im Übergabebereich ablagern können. Die Vorrichtung zur Zuführung von Druckluft wird im Rahmen der Erfindung auch Druckluftzuführungsvorrichtung genannt.

Die Zuführung von Druckluft ist sehr definiert, wenn die Druckluftzuführungsvorrichtung in Druckluftförderrichtung stromabwärts eine Düse umfasst. Die Düse ist vorzugsweise eine Schlitzdüse, die sich weiter vorzugsweise über die Breite des Strangs erstreckt. Vorzugsweise hat die Schlitzdüse eine Höhe von wenigen Zehntel Mil limetern und eine Breite von fünf bis zehn Millimetern, insbesondere vorzugsweise ca. acht Millimeter. Eine besonders bevorzugte Ausführungsform ist dann gegeben, wenn die Druckluftzuführungsvorrichtung ausgestaltet ist, um einen Druckluftstrom auf eine Schaberkante oder eine Abstreifkante eines Einlauffingers der Formatvorrichtung zu richten. Durch diese Ausgestaltung können sich keine Faserknäuel am Einlauffinger bilden, so dass ein regelmäßiger Strangaufbau ermöglicht ist. Vorzugsweise ist bei der Druckluftzuführungsvorrichtung, die ausgestaltet ist, um einen Druckluftstrom auf die Strangfördervorrichtung oder einen auf der Strangfördervorrichtung geförderten Strang zu richten, vorgesehen, dass die Richtung teilweise in eine Ablöserichtung des Strangs von der Strangfördervorrichtung ist. Die Druckluft ist insbesondere auf den Strang bzw. das Strangmaterial gerichtet.

Ein entsprechender Einlauffinger einer Formatvorrichtung der Tabak verarbeitenden Industrie umfasst eine Bohrung zur Förderung von Druckluft umfasst, wobei die Bohrung in einer Düse endet, die in der Nähe einer Abstreifkante des Einlauffingers angeordnet ist, wobei die aus der Düse austretende Druckluft auf die Abstreifkante gerichtet ist. Bei dieser Ausgestaltung ist im die Druckluft wenigstens teilweise gegen die Förderrichtung eines Strangs, insbesondere auf eine Fördervorrichtung gegenüber der Abstreifkante gerichtet. Durch einen solchen Einlauffinger ist es auf elegante und kosteneffiziente Weise möglich, Druckluft in den Bereich der Übergabe des Strangs von einer Strangfördervorrichtung zu der Formatvorrichtung zu fördern.

Schließlich wird die Aufgabe durch die Verwendung eines Druckluftstroms im Bereich einer Übergabe von Material von einer Materialfördervorrichtung zu einer Formatvorrichtung der Tabak verarbeitenden Industrie, gelöst, der wenigstens teilweise gegen die Förderrichtung des Materials gerichtet ist, wobei der Druckluftstrom auf einen Einlauffinger der Formatvorrichtung und/oder auf die Materialfördervorrichtung gerichtet ist. Unter teilweise entgegen wird im Rahmen der Erfindung auch schräg bzw. quer gegen die Förderrichtung des Materials auf der Materialförderbahn verstanden. Da der Druckluftstrom auf einen Einlauffinger der Formatvorrichtung und/oder auf die Materialfördervorrichtung gerichtet ist, ist eine besonders hohe Effizienz gegeben. Vorzugsweise ist die Richtung des Druckluftstroms wenigstens teilweise in einer Ablöserichtung des Materials von der Materialfördervorrichtung. Die Richtung des Druckluftstroms ist damit insbesondere quer zur Förderrichtung des Strangs.

Die Erfindung wird nachstehend ohne Beschränkung des allgemeinen Erfindungsgedankens anhand von Ausführungsbeispielen beschrieben, wobei bezüglich aller im Text nicht näher erläuterten erfindungsgemäßen Einzelheiten ausdrücklich auf die Zeichnungen verwiesen wird. Es zeigen:
- Fig. 1: einen Längsschnitt durch den Formateinlauf einer Ziga- rettenstrangmaschine in einer schematischen Darstel- lung,
- Fig. 2: eine vergrößerte Darstellung der Einzelheit B in Fig. 1,
- Fig. 3: einen Längsschnitt durch den Formateinlauf einer Fil- terstrangmaschine in einer schematischen Darstellung und
- Fig. 4: einen Längsschnitt durch den Formateinlauf der Fig. 3 in einer vergrößerten schematischen Darstellung.

In Fig. 1 ist der Formateinlauf einer Zigarettenstrangmaschine 1 bzw. allgemein einer Strangmaschine 1, da es sich hierbei auch um eine Filterstrangmaschine handeln kann, dargestellt. Die Fig. 1 zeigt das Abgabeende 2 eines Saugstrangförderers 3 und eine Formatvorrichtung 4 mit einem Formatbett 6, einem Einlauffinger 7 und einem Formatteil 8. Der Saugstrangförderer 3 läuft in Pfeilrichtung 11 in einem Tabakkanal 9 um und fördert einen Faserstrang aus Tabakfasern, der in Fig. 1 nicht dargestellt ist, von einer Strangaufbauzone (ebenfalls nicht dargestellt) zur Abgabe an die Formateinrichtung 4. Der Faserstrang wird hängend am Saugstrangförderer 3 im Tabakkanal 9 gefördert, wobei er mittels eines durch den Saugstrangförderer hindurch wirkenden Saugzugs am Saugstrangförderer gehalten wird. Das Formatbett 8 weist eine nicht näher dargestellte Strangführungsfläche 12 auf, die einen im Querschnitt gewölbten Strangkanal bildet, dessen Wölbungsradius in Laufrichtung des Strangs vom Einiaufkonus 13 zum Formatteil hin kontinuierlich abnimmt und der in einem entsprechend der gewünschten Strangform ausgebildeten Strangkanal 14 des Formattells 8 mündet.

Im Elnlaufkonus 13, entlang der Strangführungsfläche 12 und In dem Strangkanal 14 ist ein in Pfeilrichtung 16 umlaufendes Formatband 17 geführt, das einen Hüllmaterialstreifen 18 durch die Formatvorrichtung 4 trägt. Die Technik derartiger Maschinen ist hinlänglich bekannt, so dass eine nähere Darstellung und Beschreibung hier nicht erforderlich ist.

Im Bereich des Einlaufkonus 13 konvergiert der Saugstrangförderer 3 zur Strangführungsfläche des Formatbetts 6 und legt den In einer nicht dargestellten Strangaufbauzone aufgeschauerten und In üblicher Weise egalisierten Tabakstrang auf den durch die Formateinrichtung 4 bewegten Hüllmaterlalstreifen 18 auf. Dabei wird der Tabakstrang bei seiner Passage durch den Einlaufkonus 13 unter der Wirkung des Saugstrangförderers 3 stark komprimiert und entsprechend der Querschnittsveränderung des Einlaufkonus in Förderrichtung 16 des Formatbandes 17 so verformt, dass er in den teilweise von der Strangführungsfläche 12 des Formatbettes 6 umschlossenen Strangkanal einlaufen kann. Im Bereich der Strangführungsfläche 12 ist dem Formatbett 6 benachbart als weiteres Strangführungsmittel der Einlauffinger 7 mit einem Schaber 27 angeordnet, der zusammen mit der Strangführungsfläche 12 des Formatbettes 6 eine den Faserstrang 40, der In Fig. 1 nicht dargestellt ist, aber in Fig. 4, weiter komprlmierende und formende Strangführung bildet.

Der Schaber 27 ist mittels Schrauben 28 oder anderer geeigneter Befestigungsmittel stirnseitig am Einlauffinger 7 der Formatvorrichtung 4 befestigt. Er besteht aus einem Grundkörper 19, dessen Unterseite als Strangführungsfläche 21 ausgebildet ist und in Einbauposition des Schabers der Strangführungsfläche 12 des Formatbettes 6 gegenüberliegt, so dass beide Strangführungsflächen 12 und 21 einen Strangführungskanal 22 einschließen. Die Strangführungsfläche 21 ist dazu konkav gewölbt und fluchtet mit einer Strangführungsfläche 23, die an der Unterseite des Einlauffingers 7 ausgebildet ist. Diese Ausbildung der Strangführungsflächen bewirkt in bekannter Weise das Verformen des ankommenden Tabakstrangs zu einem zylindrischen Faserstrang bei gleichzeitiger Umhüllung des Faserstrangs mit dem Hüllmaterialstreifen 18.

Der Schaber 27 und der Einlauffinger 7 können aus zwei oder mehr Teilen gefertigt sein, sie können aber auch einstückig ausgebildet sein. Der Einlauffinger 7 bzw. der Schaber 27 dienen Im Bereich der Abstreifkante 26, die in Fig. 2 besser dargestellt ist und am Einlaufende 24 des Einlauffingers 7 bzw. Schabers 27 angeordnet ist, dazu, das Fasermaterial von dem Saugstrangförderer 3 abzulösen. Ohne weitere Maßnahmen kann es dazu kommen, dass nicht sämtliche Fasern vom Saugstrangförderer 3 abgelöst werden, so dass diese zum einem an dem Saugstrangförderer oder zum anderen an der Abstreifkante 26 des Einlauffingers 7 bzw. Schabers 27 hängen bleiben können und dort Knäuel bilden. Dieses kann dann zu Unregelmäßigkeiten Im Strangaufbau führen. Hier schafft die Erfindung Aphilfe, indem Druckluft in Form eines Druckluftstroms 31 auf das Strangmaterial gerichtet wird, und zwar wie in Fig. 1 dargestellt ist, von schräg oben, also quer zur Ablöserichtung 41 des Strangmaterials von dem Saugstrangförderer 3. Die Druckluft kann hierbei zum einen auf den Einlauffinger 7 bzw. den Schaber 27 oder die Abstreifkante 26 gerichtet sein und/oder auf den Saugstrangförderer 3.

In Fig. 2, die eine vergrößerte Darstellung des Bereichs B aus Fig. 1 ist, ist insbesondere eine Vorrichtung dargestellt, die die Druckluft leitet. Hierbei handelt es sich um ein Druckluftrohr 30, an das eine Druckluftleitung 32 angeschlossen ist, wobei Druckluft durch eine Pumpe 33 erzeugt wird und in die Druckluftleitung 32 und anschließend das Druckluftrohr 30 gefördert wird. Der sich bildende Druckluftstrom 31 wird aus der Düse 35 heraus geblasen und streift an der Oberseite der Abstreifkante 26 etwaige gebildete Fasern des Strangmaterials ab und bringt diese wieder zum Strang.

Im Rahmen der Erfindung kann anstelle von Tabakfasern auch Flltermaterial, wie Filterfasern, Verwendung finden. Sofern also von Tabak oder Tabakfasern bzw. Tabakstrang die Rede ist, gilt die hierzu vorgenommene Offenbarung auch für Filtermaterial, Filterfasern bzw. Filterstränge. Hierbei sei insbesondere an relativ kurze Fasern mit einer Länge von drei bis sechs Millimetern gedacht, die mehrere Komponenten umfassen können. So können Bikomponentenfasern Verwendung finden, die einen Kern aus einem bei einer höheren Temperatur schmeizenden Material aufweisen als die Hüllen, so dass nach anschließendem Erhitzen ein entsprechend guter Faserverbund erzeugt werden kann. Hierzu sei auf die Patentanmeldung DE 102 17 410 A1 der Anmelderin verwiesen, die vollumfänglich in die Offenbarung der vorliegenden Patentanmeldung aufgenommen sein soll.

Fig. 3 zeigt eine schematische Schnittdarstellung einer bevorzugten Ausführungsform, Insbesondere zur Herstellung eines Vilesfilterstrangs. Die meisten Komponenten entsprechen denen aus den Figuren 1 und 2. Im Unterschied zu den bisherigen Ausführungsformen wird die Druckluft in der Ausführungsform gemäß Fig. 3 durch Bohrungen 34 Im Einlauffinger 7 zu einer Düse 35, die im Bereich der Abstreifkante 26 angeordnet ist, geleitet. Die Bohrung 34 bzw. die Bohrungen 34 hat bzw. haben vor der Düse vorzugsweise einen Durchmesser von ca. drei bis fünf Millimetern. Die Düse selber hat eine Höhe von einigen Zehntel Millimetern und eine Breite von ca. acht Millimetern. Durch diese Ausführungsform mit einer Bohrung 34 im Einlauffinger 7, insbesondere in der Nähe der Abstrelfkante 26, ist es sehr effizient möglich, einen Tabakstrang oder einen Filterstrang zu bilden.

Fig. 4 zeigt eine vergrößerte schematische Darstellung der Ausführungsform aus Fig. 3. In dieser Fig. sind für die bessere Darstellung die Druckluftpfelle 31 weggelassen worden, so dass die Düse 35 besser erkennbar ist. In diesem Ausführungsbeispiel bzw. dieser Fig. ist auch der Faserstrang 40 angedeutet. Es ist möglich, den Druckluftstrom sehr definiert bezüglich der Richtung und der Stärke einzustellen.

Durch das gezielte Einbringen von Druckluft In den Übergabebereich lässt sich verhindern, dass Fasern mit dem Saugband mitgerissen werden und zu Störungen führen können. Die Luft wird durch den Formateinlauffinger hindurch geleitet und bläst direkt an der Übergabestelle auf das Strangmaterial. Es können sich so keine Fasern mehr im Übergabebereich ablagern, was zu einer verbesserten Strangbildung führt.

### Bezugszeichenliste

- 1: Strangmaschine
- 2: Abgabeende
- 3: Saugstrangförderer
- 4: Formatvorrichtung
- 6: Formatbett
- 7: Einlauffinger
- 8: Formatteil
- 9: Tabakkanal
- 11: Pfeilrichtung
- 12: Strangführungsfläche
- 13: Einlaufkonus
- 14: Strangkanal
- 16: Pfeilrichtung
- 17: Formatband
- 18: Hüllmaterialstrelfen
- 19: Grundkörper
- 21: Strangführungsfläche
- 22: Strangführungskanal
- 23: Strangführungsfläche
- 24: Einlaufende
- 26: Abstreifkante
- 27: Schaber
- 28: Schraube
- 30: Druckluftrohr
- 31: Druckluftstrom
- 32: Druckluftleitung
- 33: Pumpe
- 34: Bohrung
- 35: Düse
- 40: Strang
- 41: Ablöserichtung

## Patentansprüche

1. Verfahren zur Herstellung eines geformten Strangs (40) aus einem Material der Tabak verarbeitenden Industrie, insbesondere aus Tabak oder Filtermaterial, mit den folgenden Verfahrensschritten:
- Bilden eines Strangs (40) auf einer Fördervorrichtung (3),
- Übergabe des Strangs (40) von der Fördervorrichtung in eine Formatvorrichtung (4),
- Formen des Strangs (40) in der Formatvorrichtung (4), wobei bei dem Schritt der Übergabe des Strangs (40) ein Druckluftstrom (31) vorgesehen ist, wobei der Druckluftstrom (31) auf einen Einlauffinger (7, 27) der Formatvorrichtung (4) und/oder auf die Fördervorrichtung (3) gerichtet ist, **dadurch gekennzeichnet, dass** der Druckluftstrom (31) wenigstens teilweise gegen die Förderrichtung (11) des Strangs (40) gerichtet ist.

2. Verfahren nach Anspruch 1, **dadurch gekennzeichnet, dass** die Menge und die Richtung des Druckluftstroms (31) vorgebbar und/oder einstellbar sind.

3. Verfahren nach Anspruch 1 oder 2, **dadurch gekennzeichnet, dass** der Druckluftstrom (31) wenigstens teilweise in eine Ablöserichtung (11, 41) des Strangs (40) von der Fördervorrichtung (3) bläst.

4. Verfahren nach einem der Ansprüche 1 bis 3, **dadurch gekennzeichnet, dass** der Druckluftstrom (31) durch einen Einlauffinger (7) der Formatvorrichtung (4) geleitet wird.

5. Strangmaschine (1) der Tabak verarbeitenden Industrie zur Herstellung eines Tabakstrangs (40) oder eines Filterstrangs (40), mit einer Strangfördervorrichtung (3) und einer Formatvorrichtung (4) zur Formung des Strangs (40), **dadurch gekennzeichnet, dass** im Bereich (B) der Übergabe des Strangs (40) von der Strangfördervorrichtung (3) auf die Formatvorrichtung (4) eine Vorrichtung (30, 34) zur Zuführung von Druckluft (31) (Druckluftzuführungsvorrichtung) in den Übergabebereich (B) vorgesehen ist, wobei die Druckluftzuführungsvorrichtung (30, 34) ausgestaltet ist, um einen Druckluftstrom (31) auf die Strangfördervorrichtung (3) oder einen auf der Strangfördervorrichtung (3) geförderten Strang (40) zu richten, **dadurch gekennzeichnet, dass** die Richtung wenigstens teilweise gegen die Strangförderrichtung (11) ist.

6. Strangmaschine (1) nach Anspruch 5, **dadurch gekennzeichnet, dass** die Druckluftzuführungsvorrichtung (30, 34) in Druckluftförderrichtung (31) stromabwärts eine Düse (35) umfasst.

7. Strangmaschine (1) nach Anspruch 6, **dadurch gekennzeichnet, dass** die Düse (35) eine Schlitzdüse ist.

8. Strangmaschine (1) nach einem der Ansprüche 5 bis 7, **dadurch gekennzeichnet, dass** die Druckluftzuführungsvorrichtung (30, 34) ausgestaltet ist, um einen Druckluftstrom (31) auf eine Abstreifkante (26, 27) eines Einlauffingers (7) der Formatvorrichtung (4) zu richten.

9. Strangmaschine (1) nach einem der Ansprüche 5 bis 8, **dadurch gekennzeichnet, dass** die Richtung des Druckluftstroms (31) teilweise in eine Ablöserichtung (41) des Strangs (40) von der Strangfördervorrichtung (3) ist.

10. Verwendung eines Druckluftstromes (31) im Bereich (B) einer Übergabe von Material (40) von einer Materialfördervorrichtung (3) zu einer Formatvorrichtung (4) der Tabak verarbeitenden Industrie, wobei der Druckluftstrom (31) auf einen Einlauffinger (7, 27) der Formatvorrichtung (4) und/oder auf die Materialfördervorrichtung (3) gerichtet ist, **dadurch gekennzeichnet, dass** der Druckluftstrom (31) wenigstens teilweise gegen die Förderrichtung (11) des Materials (40) gerichtet ist.

11. Verwendung nach Anspruch 10, **dadurch gekennzeichnet, dass** die Richtung des Druckluftstroms (31) wenigstens teilweise in einer Ablöserichtung (11, 41) des Materials (40) von der Materialfördervorrichtung (3) ist.

12. Verwendung nach Anspruch 10 oder 11, **dadurch gekennzeichnet, dass** die Richtung des Druckluftstroms (31) quer gegen die Förderrichtung (11) des Materials (40) auf der Materialfördervorrichtung (3) ist.

## Claims

1. Process for the production of a formed strand (40) made of a material in the tobacco-processing industry, in particular made of tobacco or filter material, with the following process steps:
- forming of a strand (40) on a conveyor device (3),
- delivery of the strand (40) from the conveyor device into a formatting device (4),
- forming of the strand (40) in the formatting device (4), wherein in the step of delivery of the strand (40) a compressed air flow (31) is provided, wherein the compressed air flow (31) is directed onto an inlet finger (7, 27) of the formatting device (4) and/or onto the conveyor device (3), **characterised in that** the compressed air flow (31) is directed at least partially towards the conveyor device (11) of the strand (40).

2. Process according to claim 1, **characterised in that** the quantity and direction of the compressed air flow (31) are presettable and/or adjustable.

3. Process according to claim 1 or 2, **characterised in that** the compressed air flow (31) blows at least partially from the conveyor device (3) into a detachment direction (11, 41) of the strand (40).

4. Process according to one of claims 1 to 3, **characterised in that** the compressed air flow (31) is led through an inlet finger (7) of the formatting device (4).

5. Strand machine (1) in the tobacco-processing industry for the production of a tobacco strand (40) or a filter strand (40), with a strand conveyor device (3) and a formatting device (4) for forming the strand (40), **characterised in that** in the area (B) of the delivery of the strand (40) from the strand conveyor device (3) onto the formatting device (4), a device (30, 34) for feeding compressed air (31) (compressed air feed device) into the delivery area (B) is provided, wherein the compressed air feed device (30, 34) is arranged to direct a compressed air flow (31) onto the strand conveyor device (3) or a strand (40) conveyed to the strand conveyor device (3), **characterised in that** the direction is at least partially towards the strand conveying direction (11).

6. Strand machine (1) according to claim 5, **characterised in that** the compressed air feed device (30, 34) comprises a nozzle (35) downstream in the compressed air conveying direction.

7. Strand machine (1) according to claim 6, **characterised in that** the nozzle (35) is a slotted nozzle.

8. Strand machine (1) according to one of claims 5 to 7, **characterised in that** the compressed air feed device (30, 34) is arranged to direct a compressed air flow (31) onto a stripping edge (26, 27) of an inlet finger (7) of the formatting device (4).

9. Strand machine (1) according to one of claims 5 to 8, **characterised in that** the direction of the compressed air flow (31) is partially into a detachment direction (41) of the strand (40) from the strand conveyor device (3).

10. Use of a compressed air flow (31) in the area (B) of a delivery of material (40) from a material conveyor device (3) to a formatting device (4) in the tobacco-processing industry, wherein the compressed air flow (31) is directed onto a inlet finger (7, 27) of the formatting device (4) and/or onto the material conveyor device (3), **characterised in that** the compressed air flow (31) is directed at least partially towards the conveying direction (11) of the material (40).

11. Use according to claim 10, **characterised in that** the direction of the compressed air flow (31) is at least partially in a detachment direction (11, 41) of the material (40) from the material conveyor device (3).

12. Use according to claim 10 or 11, **characterised in that** the direction of the compressed air flow (31) is transverse towards the conveying direction (11) of the material (40) on the material conveyor device (3).

## Revendications

1. Procédé de fabrication d'un boudin formé (40) à partir d'un matériau de l'industrie du tabac, en particulier à partir de tabac ou d'un matériau de filtre, comprenant les étapes de procédé suivantes :
- formation d'un boudin (40) sur un dispositif de transport (3),
- transfert du boudin (40) depuis le dispositif de transport dans un dispositif de mise au format (4),
- formage du boudin (40) dans le dispositif de mise au format (4), un flux d'air comprimé (31) étant prévu lors de l'étape de transfert du boudin (40), le flux d'air comprimé (31) étant dirigé sur un doigt d'entrée (7, 27) du dispositif de mise au format (4) et/ou sur le dispositif de transport (3), **caractérisé en ce que** le flux d'air comprimé (31) est orienté au moins partiellement dans une direction opposée à la direction de transport du boudin (40).

2. Procédé selon la revendication 1, **caractérisé en ce que** la quantité et la direction du flux d'air comprimé (31) sont prédéterminables et/ou réglables.

3. Procédé selon la revendication 1 ou 2, **caractérisé en ce que** le flux d'air comprimé (31) souffle au moins partiellement dans une direction (11, 41) de séparation du boudin (40) depuis le dispositif de transport (3).

4. Procédé selon l'une des revendications 1 à 3, **caractérisé en ce que** le flux d'air comprimé (31) est dirigé par un doigt d'entrée (7) du dispositif de mise au format (4).

5. Machine à confectionner des boudins (1) de l'industrie de transformation du tabac pour la fabrication d'un boudin de tabac (40) ou d'un tube de filtre (40), dotée d'un dispositif de transport de boudin (3) et d'un dispositif de mise au format (4) destiné à la formation du boudin (40), **caractérisée en ce que**, dans la région (B) du transfert du boudin (40) depuis le dispositif de transport de boudin (3) sur le dispositif de mise au format (4) est prévu un dispositif (30, 34) destiné à amener de l'air comprimé (31) (dispositif d'alimentation en air comprimé) dans la région de transfert (B), le dispositif d'alimentation en air comprimé (30, 34) étant conçu pour diriger un flux d'air comprimé (31) sur le dispositif de transport de boudin (3) ou sur un boudin (40) transporté sur le dispositif de transport de boudin (3), et **caractérisée en ce que** la direction est au moins partiellement opposée à la direction de transport du boudin (11).

6. Machine à confectionner des boudins (1) selon la revendication 5, **caractérisée en ce que** le dispositif d'alimentation en air comprimé (30, 34) comprend, dans la direction de transport de l'air comprimé (31), en aval, une buse (35).

7. Machine à confectionner des boudins (1) selon la revendication 6, **caractérisée en ce que** la buse (35) est un injecteur à fente.

8. Machine à confectionner des boudins (1) selon l'une des revendications 5 à 7, **caractérisée en ce que** le dispositif d'alimentation en air comprimé (30, 34) est conçu pour diriger un flux d'air comprimé (31) sur une arête de raclage (26, 27) d'un doigt d'entrée (7) du dispositif de mise au format (4).

9. Machine à confectionner des boudins (1) selon l'une des revendications 5 à 8, **caractérisée en ce que** la direction du flux d'air comprimé (31) est orientée partiellement dans une direction (41) de séparation du boudin (40) depuis le dispositif de transport de boudin (3).

10. Utilisation d'un flux d'air comprimé (31) dans la région (B) d'un transfert de matériau (40) d'un dispositif de transport de matériau (3) vers un dispositif de mise au format (4) de l'industrie de transformation du tabac, le flux d'air comprimé (31) étant dirigé sur un doigt d'entrée (7, 27) du dispositif de mise au format (4) et/ou sur le dispositif de transport de matériau (3), **caractérisée en ce que** le flux d'air comprimé (31) est orienté, au moins partiellement, dans une direction opposée à la direction de transport (11) du matériau (40).

11. Utilisation selon la revendication 10, **caractérisée en ce que** la direction du flux d'air comprimé (31) est orientée au moins partiellement dans une direction (11, 41) de séparation du matériau (40) depuis le dispositif de transport de matériau (3).

12. Utilisation selon la revendication 10 ou 11, **caractérisée en ce que** la direction du flux d'air comprimé (31) est transversale à la direction de transport (11) du matériau (40) sur le dispositif de transport de matériau (3).
